# EUROPÄISCHE PATENTSCHRIFT

(11) **EP 0 397 661 B1**
(45) Veröffentlichungstag und Bekanntmachung des Hinweises auf die Patenterteilung: **17.06.1992**
(21) Anmeldenummer: 88909998.2
(22) Anmeldetag: 03.12.1988
(51) Int. Cl.: A47C 1/032, A47C 7/40

(54) **STUHL, INSBESONDERE ARBEITS- ODER BÜROSTUHL**
CHAIR, IN PARTICULAR WORK OR OFFICE CHAIR
CHAISE, NOTAMMENT CHAISE DE TRAVAIL OU DE BUREAU

(30) Priorität: 29.12.1987 DE 3744363
(43) Veröffentlichungstag der Anmeldung: 22.11.1990
(73) Patentinhaber: ROEDER GMBH, 60388 Frankfurt (DE)
(72) Erfinder: KEUSCH, Siegfried, D-7310 Plochingen (DE); KRATZ, Günter, D-7311 Hochdorf (DE)
(74) Vertreter: Vogel, Georg
(86) Internationale Anmeldenummer: DE8800749
(87) Internationale Veröffentlichungsnummer: WO8906099

(56) Entgegenhaltungen:
- EP-A-01 768 16
- US-A- 4 616 877

## Beschreibung

Die Erfindung betrifft einen Stuhl, insbesondere Arbeits- oder Bürostuhl, mit einem in der Neigung gegenüber dem Sitz veränderbaren Rückenlehnenstab und einer daran mittels eines Schiebers oder dgl. verstellbaren Rückenlehne, wobei der Schieber oder dgl. mittels einer Verstelleinrichtung beim Rückwärtsneigen des Rückenlehnenstabes im oder am Rückenlehnenstab in Richtung zum Sitz verschiebbar ist.

Die bekannten Stühle dieser Art bieten einen ausgezeichneten Sitzkomfort, da sie einerseits in der Ausgangs- oder Arbeitsstellung dank der praktisch senkrechten Stellung der Rückenlehne ein eindeutiges Abstützen des Rückens des Benützers erbringen, andererseits aber nach dem Rückwärtsneigen des Rückenlehnenstabes ein entspanntes Sitzen ermöglichen. Beim Rückwärtsneigen des Rückenlehnenstabes macht der Oberkörper des Benützers nicht einfach eine Schwenkbewegung, sondern es ergibt sich eine aus verschiedenen Bewegungskomponenten überlagerte Bewegung. Da die Rückenlehne beim Rückwärtsneigen des Rückenlehnenstabes eine zusätzliche Abwärtsbewegung in Richtung zum Sitz ausführt, wird eine Relativbewegung zwischen dem Rücken des Benützers und der Rückenlehne vermieden oder zumindest auf einen nicht mehr bemerkbaren Wert reduziert

Diese bekannten Stühle haben den Nachteil, daß die Rückenlehne in der steilen Ausgangsstellung des Rückenlehnenstabes eine definierte Stellung zum Sitz einnimmt, die an eine mittlere Körpergröße des Benutzers angepaßt ist. Da die Rückenlehne eine anatomisch angepaßte Form aufweist, ist das Optimum des Sitzkomforts nur für Benutzer mit annähernd der mittleren Körpergröße erreicht. Mit dieser zusätzlichen Abwärtsbewegung der Rückenlehne in Richtung zum Sitz wird der sogenannte "Auszieheffekt" vermieden. Dazu ist aber eine komplizierte Stelleinrichtung zwischen Sitz, Rückenlehnenstab und Stuhlgestell nötig, wie z.B. die EP-A 0 176 816 zeigt.

Aus der US-A 4 616 877 ist es bekannt, einen Stuhl mit einer Rückenlehne herzustellen, wobei die Rückenlehne mit einem Schlitten verbunden ist, der am Rückenlehnenstab in verschiedene Stellungen bringbar und daran arretierbar ist. Dann läßt sich die Position der Rückenlehne an die Körpergröße des Benutzers anpassen.

Es ist Aufgabe der Erfindung, einen Stuhl der eingangs erwähnten Art zu schaffen, bei dem sich der Auszieheffekt beim Verändern der Neigung des Sitzes und der Rückenlehne mit einer einfachen Stelleinrichtung vermeiden läßt und bei dem dennoch die Möglichkeit besteht, die Position der Rückenlehne an die Körpergröße des Benutzers anzupassen.

Diese Aufgabe wird nach der Erfindung dadurch gelöst, daß die Rückenlehne mit einem Schlitten oder dgl. verbunden ist, der im oder am Schieber oder dgl. zusätzlich über einen vorgegebenen Verstellweg verstellbar und in mehreren Stellungen festlegbar ist, daß die Verstelleinrichtung nur einen einzigen Kniehebel aufweist, der an einem den Sitz tragenden Lagerbock oder an einem am Lagerbock in der Neigung veränderbaren Sitzträger um eine horizontale Schwenkachse schwenkbar gelagert ist, daß eine Verlängerung der Rückenlehne gelenkig mit dem Ende des einen Hebelarmes des Kniehebels verbunden ist, und daß das Ende des anderen Hebelarmes des Kniehebels mittels eines Mitnehmerbolzens oder dgl. des Rückenlehnenstabes und/oder des Sitzträgers so verschwenkbar ist, daß beim Rückwärtsneigen des Rückenlehnenstabes und/oder dem Absenken des Sitzträgers der eine Hebelarm des Kniehebels die Verlängerung und damit die Rückenlehne in Richtung zum Lagerbock oder Sitzträger verstellt.

Die Stelleinrichtung umfaßt nur einen einzigen Kniehebel, der die überproportionale Änderung der Neigung des Rückenlehnenstabes bei der Veränderung der Neigung des Sitzes übernimmt und gleichzeitig für eine Relativbewegung zwischen der Rückenlehne und dem Sitz sorgt, die den Auszieheffekt vermeidet.

Mit dem zusätzlichen, gegenüber dem Schieber oder dgl. verstellbaren Schlitten oder dgl. wird erreicht, daß ohne Beeinflussung des Verstellweges des Schiebers oder dgl., der über die Verstelleinrichtung selbsttätig ausgeführt wird, die Rückenlehne mit dem Schlitten oder dgl. über einen separaten Verstellweg in eine Grundeinstellung gebracht werden kann, die an die Körpergröße des Benutzers angepaßt ist. Die anatomische Ausbildung der Rückenlehne kommt damit für jeden Benutzer unabhängig von seiner Körpergröße voll zur Wirkung und dies mit einem relativ kleinen Mehraufwand.

Die Einstellung des Schlittens oder dgl. in mehrere, definierte Stellungen über seinen Verstellweg im oder am Schieber oder dgl. wird auf einfache Art dadurch erreicht, daß an dem Schlitten oder dgl. eine Feder mit Rastbolzen angebracht ist, der in eine von mehreren Bohrungen des Schiebers oder dgl. einrastbar ist, und daß mittels einer Taste, die im Rückenlehnenstab angeordnet ist, die Feder auslenkbar und damit die Rastverbindung zwischen dem Rastbolzen und dem Schieber oder dgl. aufhebbar ist.

Nach dem Loslassen der Taste stellt sich die Raststellung zwischen dem Rastbolzen und dem Schieber oder dgl. dann selbsttätig ein, wenn vorgesehen ist, daß sich die Taste mittels eines elastischen Elementes als Rückstellfeder am Schieber oder dgl. abstützt und mit Verlängerungen bis hinter die Feder in der höchsten Stellung der Rückenlehne und damit des Schlittens oder dgl. geführt ist.

Eine besonders vorteilhafte Ausgestaltung ist dadurch gekennzeichnet, daß die Feder als U-förmige Blattfeder ausgebildet ist, die mit ihren Seitenschenkeln den Schlitten oder dgl. seitlich umschließt und sich mit ihrem Querschenkel auf der dem Sitz zugekehrten Seite des Schlittens oder dgl. auf der der Rückenlehne zugekehrten Seite des Schiebers oder dgl. abstützt, und daß die Taste auf der der Rückenlehne abgekehrten Seite des Rückenlehnenstabes außerhalb des Verstellweges der Rückenlehne angeordnet ist. Die Taste ist dann stets leicht zugänglich und die Feder mit dem Rastbolzen ist leicht in dem Rückenlehnenstab unterzubringen.

Die Rastkraft wird symmetrisch und gleichförmig auf den Rastbolzen übertragen, wenn die Ausgestaltung so vorgenommen ist, daß der Rastbolzen am Querschenkel der Feder mittig angebracht ist und in Richtung zum Schieber oder dgl. an diesem absteht und daß die Reihe von Bohrungen im Schieber oder dgl. mittig in gleichmäßigen Abständen eingebracht sind.

Der Verstellweg des Schlittens oder dgl. im oder am Schieber oder dgl. wird durch Anschläge begrenzt, die vorzugsweise am Schieber oder dgl. angebracht sind.

Das Einrasten des Rastbolzens in eine Bohrung des Schiebers oder dgl. wird dadurch verbessert, daß da: freie Ende des Rastbolzens in eine Einführspitze, einen Einführkegelstumpf oder dgl. ausläuft.

Die Verstelleinrichtung für den Schieber oder dgl. ist vorzugsweise so ausgebildet, daß die Verstelleinrichtung nur einen einzigen Kniehebel aufweist, der an einem den Sitz tragenden Lagerbock oder an einem am Lagerbock in der Neigung veränderbaren Sitzträger um eine horizontale Schwenkachse schwenkbar gelagert ist, daß eine Verlängerung der Rückenlehne gelenkig mit dem Ende des einen Hebelarmes des Kniehebels verbunden ist, und daß das Ende des anderen Hebelarmes des Kniehebels mittels eines Mitnehmerbolzens oder dgl. des Rückenlehnenstabes und/oder des Sitzträgers so verschwenkbar ist, daß beim Rückwärtsneigen des Rückenlehnenstabes und/oder dem Absenken des Sitzträgers der eine Hebelarm des Kniehebels die Verlängerung und damit die Rückenlehne in Richtung zum Lagerbock oder Sitzträger verstellt.

Die Erfindung wird anhand eines in den Zeichnungen dargestellten Ausführungsbeispiels näher erläutert. Es zeigt:
Fig. 1 im Längsschnitt den Rückenlehnenstab mit einem Schieber und einem die (nicht dargestellte) Rückenlehne tragenden Schlitten sowie die Verstelleinrichtung zum Verstellen des Schiebers im Rückenlehnenstab und
Fig. 2 die Teilansicht der Teile nach Fig. 1 auf die der Rückenlehne zugekehrte Seite.

Das Ausführungsbeispiel nach den Fig. 1 und 2 zeigt einen Stuhl, bei dem der Rückenlehnenstab 6 an dem Lagerbock 2 oder dem Sitzträger 33 schwenkbar gelagert sein kann. Die Darstellung ist dabei nur auf die Teile beschränkt, die für die Einstellung der Rückenlehne in eine Grundeinstellung und die selbsttätige Verstellung der Rückenlehne im oder am Rückenlehnenstab erforderlich sind. Fig. 1 läßt eine Verstelleinrichtung mit dem Kniehebel 20 erkennen, der sowohl an dem feststehenden Lagerbock 2 eines Stuhles, als auch an dem in der Neigung gegenüber dem Lagerbock 2 veränderbaren Sitzträger 33 schwenkbar gelagert sein kann.

In dem Rückenlehnenstab 6 ist der Schieber 5 verstellbar geführt, wobei Dämpfungselemente 7 Verstellgeräusche verhindern bzw. dämpfen. Auf dem Schieber 5 ist der Schlitten 10 verstellbar geführt. Der Schlitten 10 trägt den horizontal gerichteten Rohrabschnitt 9, an dem die nicht dargestellte Rückenlehne 35 befestigt wird. Zwischen dem Schieber 5 und dem Schlitten 10 ist die als U-förmige Blattfeder ausgebildete Feder 8 angeordnet, die mit ihren Seitenschenkeln den Schlitten 10 seitlich umschließt und sich mit ihrem Querschenkel unterhalb des Schlittens 10 auf der der Rückenlehne 35 zugekehrten Seite des Schiebers 5 abstützt. Der Schieber 5 trägt in der Mitte eine Reihe von Bohrungen 37, die in gleichmäßigen Abständen eingebracht sind. Der Querschenkel der Feder 8 trägt mittig den Rastbolzen 11, der in Richtung zum Schieber 5 an diesem absteht und am freien Ende vorzugsweise in eine Einführspitze, einen Einführkegelstumpf oder dgl. ausläuft, damit er leichter in eine Bohrung 37 des Schiebers 5 einrasten kann.

Auf der der Rückenlehne 35 abgekehrten Seite ist in den Rückenlehnenstab 6 die Taste 12 eingebaut und zwar außerhalb des Versteilbereiches der Rückenlehne, die den Rückenlehnenstab 6 umschließen und in einer Aufnahme aufnehmen kann. Die Taste 12 ist mit zwei Verlängerungen seitlich des Schiebers 5 hochgeführt und hintergreift die Feder 8 auch dann noch, wenn der Schlitten 10 auf dem Schieber 5 seine höchste Stellung einnimmt. Durch Druck auf die Taste 12 kann daher über die Verlängerungen die Feder 8 ausgelenkt und die Rastverbindung zwischen dem Rastbolzen 11 und dem Schieber 5 aufgehoben werden. Der schlitten 10 mit der Rückenlehne ist dann auf dem Schieber 5 verstellbar, bis der Rastbolzen 11 nach dem Loslassen der Taste 12 wieder in eine Bohrung 37 des Schiebers 5 einrastet. Der Verstellweg des Schlittens 10 auf dem Schieber 5 ist auf einen vorgegebenen Wert begrenzt und zwar durch Anschläge des Schiebers 5, die z.B. als in Bohrungen eingesetzte Stifte ausgebildet sein können. Durch Anschlag des Schlitters 10 an diesen Stiften wird der Verstellweg des Schlittens 10 auf dem Schieber 5 festgelegt. Diese zusätzliche Verstellbarkeit der Rückenlehne an dem Schieber 5, der selbst im oder am Rückenlehnenstab 6 beim Rückwärtsneigen des Rückenlehnenstabes 6 selbsttätig verstellt wird, erlaubt eine Grundeinstellung der Rückenlehne bei steil aufgerichtetem Rückenlehnenstab 6 und damit eine Anpassung der anatomisch gestalteten Rückenlehne an die Körpergröße des Benutzers, um den optimalen, an die Körpergröße des Benutzers angepaßten Sitzkomfort in allen Stellungen des Rückenlehnenstabes 6 zu erhalten.

Die Taste 12 stützt sich mittels des elastischen Elementes 21, das z.B. als ein mittels Klebefolie 18 abgedeckter Schaumstoffblock ausgebildet sein kann, an dem Schieber 5 ab. Dieses elastische Element 21 wirkt als Rückstellfeder, die die Taste 12 nach dem Loslassen zurückstellt. Dabei wird die Feder 8 für das Einrasten des Rastbolzens 11 in eine Bohrung 37 des Schiebers 5 freigegeben.

Die Verstelleinrichtung für den Schieber 5 ist im Ausführungsbeispiel als Kniehebel 20 ausgebildet, der mit der als Lagerbolzen ausgebildeten Schwenkachse 19 an dem ortsfesten Lagerbock 2 oder einem am Lagerbock 2 schwenkbar gelagerten und in der Neigung veränderbaren Sitzträger 33 verdrehbar gelagert ist. Der Lagerbolzen ist dabei in den Seitenschenkeln des im Querschnitt U-förmigen Lagerbockes 2 oder Sitzträgers 33 gelagert. Der Durchbruch 32 gibt dabei Platz für den Kniehebel 20, so daß die Bauhöhe klein gehalten werden kann. Auch der Rückenlehnenstab 6 ist mit Seitenschenkeln versehen und zur Rückenlehne hin offen. Der Lagerbock 2 oder der Sitzträger 33 ragt zwischen die Seitenschenkel des Rückenlehnenstabes 6 und ist mit der als Lagerbolzen ausgebildeten Schwenkachse 16 darin drehbar gelagert. Der Lagerbock 2 oder der Sitzträger 33 weist im Lagerbereich die Ausnehmung 31 auf, durch die die Verlängerung 17 eingeführt und mittels der Lagerhülse 24 auf dem Gelenkbolzen 22 gelenkig gelagert ist. Der Gelenkbolzen 22 ist am Ende des einen Hebelarmes 28 des Kniehebels 20 angeordnet, der in der Ausgangsstellung des Stuhles, d.h. bei steil aufgerichtetem Rückenlehnenstab 6, wie der Lagerbock 2 oder der Sitzträger 33 etwa horizontal verläuft. In dem über die Schwenkachse 16 hinaus verlängerten Bereich des Rückenlehnenstabes 6 ist der Mitnehmerbolzen 25 festgelegt, der von dem Gleitstein 26 aufgenommen wird. Der Gleitstein 26 ist in dem Führungsschlitz 27 des anderen Hebelarmes 29 des Kniehebels 20 verstellbar geführt. Der Gelenkbolzen 22 beschreibt beim Verschwenken des Kniehebels 20 eine Bewegungsbahn 30, die auf einer Kreisbahn um die Schwenkachse 19 des Kniehebels 20 liegt. Die Abstimmung der Schwenkbewegung des Rückenlehnenstabes 6 ist nun so, daß die Lagerhülse 24 der Verlängerung 17 eine Bewegungsbahn beschreibt, die mit der Bewegungsbahn 30 des Gelenkbolzens 22 zusammenfällt und identisch ist. Dann ist erreicht, daß die Verlängerung 17 starr mit dem Schieber 5 verbunden werden oder einstückig mit diesem ausgebildet sein kann. Durch die Auslegung der Hebelarme 28 und 29 des Kniehebels 20 und die Abstände des Gelenkbolzens 22 und des Mitnehmerbolzens 25 von der Schwenkachse 19 des Kniehebels 20 kann eine entsprechende Abstimmung vorgenommen werden. Auch der Abstand der Schwenkachsen 16 und 19 am Lagerbock 2 oder am Sitzträger 33 ist ein Parameter, der zur Festlegung des Verstellweges des Schiebers 5 herangezogen werden kann.

Im Ausführungsbeispiel ist die Verlängerung 17 ein getrenntes Teil, das mittels der Verbindungslasche 23, der Schraube 15 und dem Federring 14 fest mit dem Schieber 5 verbunden ist. Der Mitnehmerbolzen 25 des Rückenlehnenstabes 6 beschreibt beim Verschwenken die Bewegungsbahn 36, die auf einer Kreisbahn um die Schwenkachse 16 liegt. Beim Verschwenken des Rückenlehnenstabes 6 entgegen dem Uhrzeigersinn, wird, wie Fig. 1 zu entnehmen ist, von dem Mitnehmerbolzen 25 der andere Hebelarm 29 des Kniehebels 20 im gleichen Drehsinn mit verschwenkt. Dabei ändert sich der Abstand des Mitnehmerbolzens 25 von der Schwenkachse 19 des Kniehebels 20. Aus diesem Grunde ist der vom Gleitstein 26 aufgenommene Mitnehmerbolzen 25 in dem Führungsschlitz 27 des anderen Hebelarmes 29 des Kniehebels 20 längsverstellbar geführt, um seine Schwenkbewegung auf der Bewegungsbahn 36 ungehindert ausführen zu können.

Ist der Kniehebel 20 an dem Sitzträger 33 schwenkbar gelagert, dann ist der Mitnehmerbolzen 25 zusätzlich in Führungsschlitzern des ortsfesten Lagerbockes 2 verstellbar geführt.

Die Abdeckung 13 deckt außerhalb des Verstellbereiches des Schlittens 10 einen Teil der offenen Seite des Rückenlehnenstabes 6 ab.

## Patentansprüche

1. Stuhl, insbesondere Arbeits- oder Bürostuhl, mit einem in der Neigung gegenüber dem Sitz veränderbaren Rückenlehnenstab und einer daran mittels eines Schiebers oder dgl. verstellbaren Rückenlehne, wobei der Schieber oder dgl. mittels einer Verstelleinrichtung beim Rückwärtsneigen des Rückenlehnenstabes im oder am Rückenlehnenstab in Richtung zum Sitz verschiebbar ist,
dadurch gekennzeichnet,
daß die Rückenlehne mit einem Schlitten (10) oder dgl. verbunden ist, der im oder am Schieber (5) oder dgl. zusätzlich über einen vorgegebenen Verstellweg verstellbar und in mehreren Stellungen festlegbar ist, daß die Verstelleinrichtung nur einen einzigen Kniehebel (20) aufweist, der an einem den Sitz tragenden Lagerbock (2) oder an einem am Lagerbock (2) in der Neigung veränderbaren Sitzträger (33) um eine horizontale Schwenkachse (19) schwenkbar gelagert ist,
daß eine Verlängerung (17) der Rückenlehne (35) gelenkig mit dem Ende des einen Hebelarmes (28) des Kniehebels (20) verbunden ist, und
daß das Ende des anderen Hebelarmes (29) des Kniehebels (20) mittels eines Mitnehmerbolzens (25) oder dgl. des Rückenlehnenstabes (6) und/oder des Sitzträgers (33) so verschwenkbar ist, daß beim Rückwärtsneigen des Rückenlehnenstabes (6) und/oder dem Absenken des Sitzträgers der eine Hebelarm (28) des Kniehebels (20) die Verlängerung (17) und damit die Rückenlehne (35) in Richtung zum Lagerbock (2) oder Sitzträger (33) verstellt.

2. Stuhl nach Anspruch 1,
dadurch gekennzeichnet,
daß an dem Schlitten (10) oder dgl. eine Feder (8) mit Rastbolzen (11) angebracht ist, der in eine von mehreren Bohrungen (37) des Schiebers (5) oder dgl. einrastbar ist, und
daß mittels einer Taste (12), die im Rückenlehnenstab (6) angeordnet ist, die Feder (8) auslenkbar und damit die Rastverbindung zwischen dem Rastbolzen (11) und dem Schieber (5) oder dgl. aufhebbar ist.

3. Stuhl nach Anspruch 1 oder 2,
dadurch gekennzeichnet,
daß sich die Taste (12) mittels eines elastischen Elementes (21) als Rückstellfeder am Schieber (5) oder dgl. abstützt und mit Verlängerungen bis hinter die Feder (8) in der höchsten Stellung der Rückenlehne und damit des Schlittens (10) oder dgl. geführt ist.

4. Stuhl nach einem der Ansprüche 1 bis 3,
dadurch gekennzeichnet,
daß die Feder (8) als U-förmige Blattfeder ausgebildet ist, die mit ihren Seitenschenkeln den Schlitten (10) oder dgl. seitlich umschließt und sich mit ihrem Querschenkel auf der dem Sitz zugekehrten Seite des Schlittens (10) oder dgl. auf der der Rückenlehne zugekehrten Seite des Schiebers (5) oder dgl. abstützt, und
daß die Taste (12) auf der der Rückenlehne abgekehrten Seite des Rückenlehnenstabes (6) außerhalb des Verstellweges der Rückenlehne angeordnet ist.

5. Stuhl nach einem der Ansprüche 1 bis 4,
dadurch gekennzeichnet,
daß der Rastbolzen (11) am Querschenkel der Feder (8) mittig angebracht ist und in Richtung zum Schieber (5) oder dgl. an diesem absteht und
daß die Reihe von Bohrungen (37) im Schieber (5) oder dgl. mittig in gleichmäßigen Abständen eingebracht sind.

6. Stuhl nach einem der Ansprüche 1 bis 5,
dadurch gekennzeichnet,
daß der Verstellweg des Schlittens (10) oder dgl. im oder am Schieber (5) oder dgl. mittels Anschlägen, insbesondere des Schiebers (5) oder dgl., begrenzt ist.

7. Stuhl nach einem der Ansprüche 1 bis 6,
dadurch gekennzeichnet,
daß das freie Ende des Rastbolzens (11) in eine Einführspitze, einen Einführkegelstumpf oder dgl. ausläuft.

## Claims

1. Chair, in particular a work or office chair, having a back-rest rod, whose inclination to the seat can be varied, and a back-rest, which can be adjusted on said rod by means of a slider or the like, the slider or the like being slidable in or on the back-rest rod in the direction of the seat by means of an adjustment device when the back-rest rod tilts backwards,
characterised in that
the back-rest is connected to a carriage (10) or the like, which is additionally adjustable over a predetermined adjusting distance in or on the slider (5) or the like and can be fixed in several positions, in that the adjustment device includes only one single toggle lever (20) mounted on a bearing block (2), which supports the seat, or on a seat support (33), whose inclination can be varied at the bearing block (2), so as to be pivotable about a horizontal pivotal axle (19),
in that an extension member (17) of the back-rest (35) is pivotally connected to the end of one lever arm (28) of the toggle lever (20), and
in that the end of the other lever arm (29) of the toggle lever (20) is pivotable, by means of an engaging bolt (25) or the like of the back-rest rod (6) and/or of the seat support (33), in such a manner that, when the back-rest rod (6) tilts backwards and/or the seat support is lowered, one lever arm (28) of the toggle lever (20) adjusts the extension member (17), and hence the back-rest (35), in a direction towards the bearing block (2) or seat support (33).

2. Chair according to claim 1,
characterised in that
a spring (8) is mounted on the carriage (10) or the like by means of locking bolt (11), which can be locked into one of a plurality of bores (37) in the slider (5) or the like, and
in that the spring (8) is deflectable by means of a push button (12), which is disposed in the back-rest rod (6), and hence the locking connection between the locking bolt (11) and the slider (5) or the like can be released.

3. Chair according to claim 1 or 2,
characterised in that
the push button (12) is supported on the slider (5) or the like by means of a resilient element (21), in the form of a return spring, and extends, by means of extension members, to behind the spring (8) when the back-rest, and hence the carriage (10) or the like, are in their highest position.

4. Chair according to one of claims 1 to 3,
characterised in that
the spring (8) is a U-shaped plate spring, which laterally surrounds the carriage (10) or the like by means of its lateral walls and is supported by its transverse wall on the side of the carriage (10) or the like facing the seat, on the side of the slider (5) or the like facing the back-rest, and
in that the push button (12) is disposed on the side of the back-rest rod (6) remote from the back-rest externally of the adjusting distance of the back-rest.

5. Chair according to one of claims 1 to 4,
characterised in that
the locking bolt (11) is mounted centrally on the transverse wall of the spring (8) and protrudes from the slider (5) or the like in the direction thereof, and
in that the row of bores (37) in the slider (5) or the like is provided centrally with uniform spacings between the bores.

6. Chair according to one of claims 1 to 5,
characterised in that
the adjusting distance of the carriage (10) or the like in or on the slider (5) or the like is defined by means of stop members, in particular of the slider (5) or the like.

7. Chair according to one of claims 1 to 6,
characterised in that
the free end of the locking bolt (11) tapers-off into an insert point, a frustoconical insert or the like.

## Revendications

1. Chaise, notamment chaise de travail ou de bureau, avec une tige de dossier à inclinaison variable par rapport au siège et avec un dossier réglable sur cette tige par l'intermédiaire d'un coulisseau ou similaire, le coulisseau ou similaire étant, par l'intermédiaire d'un dispositif de réglage prévu dans ou sur la tige de dossier, coulissé en direction du siège lorsque la tige de dossier est inclinée vers l'arrière,
caractérisé
en ce que le dossier est relié à un chariot (10) ou similaire, lequel en complément peut être bloqué dans plusieurs positions dans ou sur le coulisseau (5) ou similaire le long d'un trajet de réglage prédéterminé , en ce que le dispositif de réglage ne présente qu'un seul levier à genouillère (20), lequel est monté à pivotement autour d'un axe d'articulation (19) horizontal sur un support (2) portant le siège ou sur un porte-siège (33) à inclinaison variable monté sur le support (2),
en ce qu'un prolongement (17) du dossier (35) est articulé sur l'extrémité d'un bras de levier (28) du levier à genouillère (20)
en ce que l'extrémité de l'autre bras de levier (29) du levier à genouillère (20) peut, au moyen d'une broche d'entraînement (25) ou similaire de la tige de dossier (6) et/ou du porte-siège (33), être pivotée de manière telle que lors de l'inclinaison vers l'arrière de la tige de dossier (6) et/ou lors de l'abaissement du porte-siège, un bras de levier (28) du levier à genouillère (20) déplace le prolongement (17) et dès lors le dossier (35) endirection du support (2) ou du porte-siège (33).

2. Chaise suivant la revendication 1,
caractérisée
en ce que sur le chariot (10) ou similaire est monté un ressort (8) avec une broche d'encliquetage (11), laquelle peut être encliquetée dans l'une des plusieurs forures (37) du coulisseau (5) ou similaire, et
en ce qu'au moyen l'un poussoir (12), disposé dans la tige de dossier (6), le ressort (8) peut être soulevé de telle sorte que la liaison par encliquetage entre la broche d'encliquetage (11) et le coulisseau (5) ou similaire est supprimée.

3. Chaise suivant l'une ou l'autre des revendications 1 ou 2,
caractérisée
en ce que le poussoir (12) s'applique au moyen d'un élément élastique (21) faisant office de ressort de rappel sur le coulisseau (5) ou similaire et est, au moyen de prolongements, guidée jusqu'à derrière le ressort (8) dans la position la plus haute du dossier et dès lors du chariot (10) ou similaire.

4. Chaise suivant l'une quelconque des revendications de 1 à 3,
caractérisée en ce que
le ressort (8) a la forme d'une lame de ressort en forme de U, dont les ailes latérales enserrent latéralement le chariot (10) ou similaire et dont la traverse est, du côté du chariot (10) ou similaire orienté vers le siège, appliquée sur le côté du coulisseau (5) orienté vers le dossier, et en ce que le poussoir (12) est, du côté de la tige de dossier (6) qui n'est pas orienté vers le dossier, situé en dehors du trajet de réglage du dossier.

5. Chaise suivant l'une quelconque des revendications de 1 à 4,
caractérisée en ce que
la broche d'encliquetage (11) est disposée au milieu de la traverse du ressort (8) et fait protubérance à partir de cette traverse en direction du poussoir (5) ou similaire, et en ce que la série de forures (37) pratiquées dans le coulisseau (5) ou similaire est située au milieu de celui-ci à des distances uniformes les unes des autres.

6. Chaise suivant l'une quelconque des revendications de 1 à 5,
caractérisée en ce que
le trajet de réglage du chariot (10) ou similaire dans ou sur le coulisseau (5) ou similaire est limité au moyen de butées, en particulier du coulisseau (5) ou similaire.

7. Chaise suivant l'une quelconque des revendications de 1 à 6, caractérisée en ce que
l'extrémité libre de la broche d'encliquetage (11) se termine par une pointe d'introduction, un tronc de cône d'introduction ou similaire.
